# EUROPÄISCHE PATENTSCHRIFT

(11) **EP 1 006 488 B1**
(45) Veröffentlichungstag und Bekanntmachung des Hinweises auf die Patenterteilung: **22.08.2007**
(21) Anmeldenummer: 99250428.2
(22) Anmeldetag: 01.12.1999
(51) Int. Cl.: G07D 5/02, G07D 3/16

(54) **Verfahreen und Vorrichtung zur Bestimmung des Durchmessers von Münzen**
Method and device for determining the diameters of coins
Méthode et dispositif pour déterminer les diamètres des pièces de monnaie

(30) Priorität: 01.12.1998 DE 19856779
(43) Veröffentlichungstag der Anmeldung: 07.06.2000
(73) Patentinhaber: Scan Coin Industries AB, 213 75 Malmö (SE)
(72) Erfinder: Rompel, Wolfgang, 12049 Berlin (DE)
(74) Vertreter: Seuss, Thomas

(56) Entgegenhaltungen:
- DE-A- 2 420 458

## Beschreibung

Die Erfindung bezieht sich auf ein Verfahren zur Bestimmung des Durchmessers von Münzen, die in regelloser Folge auf einer Führungsbahn entlang der Führungskante gefördert werden und auf eine Vorrichtung zur Durchführung des Verfahrens.

Eine Vorrichtung zur Durchführung des Verfahrens ist aus der DE 2547685 C2 vorbekannt. Hierbei befindet sich ein Lichttastkopf mit senkrecht zur Führungskante und in unterschiedlichen Abständen zu dieser angeordneten Lichtleitfasern in der Ebene der Führungsbahn, wobei die von der entlang der Führungskante auf der Führungsbahn geförderten Münzen abgedeckten Lichtleitfasern ein Maß für den Durchmesser der Münzen abgeben. Nachteilig hierbei ist, daß für jede Münze, die gezählt werden soll, eine Faser vorhanden sien muß. Damit ist diese Vorrichtung währungsspezifisch auszubilden, da für jede zu zählende Münze mindestens eine Faser benötigt wird. Nachteilig ist ferner, daß der Lichttastkopf mit seinen einzelnen Lichtleitfasern hochpräsise hergestellt und genauestens gegenüber der Führungskante in der Führungsbahn justiert werden muß, da andernfalls Fehler in Anordnung und Montage des Lichttastkopfes zu ungenauen Meßergebnissen führen können.

Aus der DE2420458 A1 ist ein Verfahren gemäß des Oberbegriffs des Anspruchs 1 sowie eine Vorrichtung gemäß des Oberbegriffs des Anspruchs 2 vorbekannt.

Aus der US4579217 A ist weiterhin ein Verfahren und Vorrichtung zur Bestimmung der Echtheit von Münzen vorbekannt, wobei eine Prüfmessung mit münzspezifischen, in Peakdetect- und Hold-Bauelementen gespeicherten Leerlaufmessungen mittels münzspezifischer Komparatoren verglichen wird.

Des Weiteren ist aus der DE2547761 A1 ein Verfahren und Vorrichtung zur Bestimmung der Echtheit von Münzen vorbekannt, wobei die Differenz zwischen einer Prüfmessung und einer Referenzspannung über einen Peakdetect- und Hold-Schaltkreis eine Münzweiche steuert.

Der Erfindung liegt die Aufgabe zugrunde, das Verfahren und die Vorrichtung zur Bestimmung des Durchmessers von Münzen zu vereinfachen.

Zur Lösung dieser Aufgabe sieht die Erfindung ein Verfahren gemäß Anspruch 1 und eine Vorrichtung gemäß Anspruch 2 vor.

Der Rückfluß des magnetischen Feldes des U-förmigen Ferritkernes wird beim Durchgang einer Münze unterschiedlich stark beeinflußt, wobei ein Energieentzug erfolgt. Der Energieentzug ist bei im Durchmesser kleinen Münzen mit geringer Eintauchtiefe niedriger als bei im Durchmesser großen Münzen mit großer Eintauchtiefe in den U-förmigen Ferritkern. In einer angeschlossenen elektronischen Auswerteeinrichtung wird der Rückfluß des magnetischen Feldes bzw. die Menge des Energieentzuges ermittelt, da die elektronische Auswerteeinheit die an der Spule liegende, von Wechselspannung erzeugte Energie mißt. Je mehr Energie der Spule entzogen wird, um so niedriger ist das Signal des magnetischen Feldes an der Spule. Das Signal variiert mit den unterschiedlichen Eintauchtiefen der Münzen und gibt damit den Durchmesser der Münzen an, die somit aufgrund Ihres Durchmessers in der Wertigkeit bestimmt werden können.

Es ist zwar bereits aus der DE 4224204 A1 ein Verfahren und eine Vorrichtung zur Bestimmung der Echtheit von Münzen vorbekannt, bei dem eine mit einem Eisenkern versehene Spule zu einem Zeitpunkt, in dem sich eine Münze im Bereich eines Poles der Spule befindet, mit einem Stromimpuls beaufschlagt und aus dem Vergleich der selbstinduzierten Abklingspannung mit für die zu prüfenden Münzen typischen Werten der Abklingspannung die Echtheit dieser Münzen bestimmt wird. Dabei wird die Spule mit einem Stromimpuls typischer Länge beaufschlagt und für jede der zu bestimmenden Münzen wird die Zeit bestimmt, zu der die Abklingspannung den Wert einer vorgegebenen Referenzspannung erreicht hat, wobei geprüft wird, ob zu den bestimmten Zeiten die Abklingspannung mit dem Wert der Referenzspannung übereinstimmt. Mit diesem vorbekannten Verfahren nebst zugehöriger Vorrichtung kann nur die Echtheit von Münzen bestimmt werden, nicht jedoch deren Durchmesser, selbst wenn dort mit einem U-förmigen Eisenkern gemessen wird, dessen Spule klein gegenüber dem Durchmesser der zu messenden Münze ist.

Die Erfindung ist nachfolgend anhand einer Vorrichtung zur Bestimmung des Durchmessers von Münzen näher erläutert. Es zeigen:
- Fig. 1: die Draufsicht auf eine Münzzählmaschine mit der Vorrichtung,
- Fig. 2: die vergrößerte Darstellung der Vorrichtung zur Bestimmung des Durchmessers von Münzen,
- Fig. 3: eine der Fig. 2 entsprechende Darstellung mit eingezeichneter Münze und
- Fig. 4: ein Blockdiagramm der elektronischen Auswerteschaltung.

Die in Fig. 1 in Draufsicht dargestellte Münzzählmaschine umfaßt ein kastenförmiges, rechteckiges Gehäuse 1 mit einem auf dessen Oberseite angeordneten flachen Drehteller 2, der um eine vertikale Achse 3 in Richtung des Pfeiles 4 von einem nicht dargestellten Antriebsmotor drehangetrieben ist, eine horizontale, flache Führungsbahn 5 mit senkrecht auf dieser stehender Führungskante 6 und ein Anlaufkugellager 7 für die Münzen, sowie eine durch Ausfallöffnungen 9 verschiedener Weiten gekennzeichnete Sortierstrecke für die Münzen im Bereich der Führungsbahn 5. Eine elektronische Erkennungseinrichtung 8 ist am Anfang der Führungsbahn 5 nahe dem, dicht am Drehteller 3 gelagerten Anlaufkugellager 7 angeordnet. Auf dieser Münzzählmaschine werden die zu zählenden Münzen auf den von einem Rand 10 umgebenen Drehteller 2 aufgebracht und von einem Transportriemen 13, der sich ausgehend vom Bereich oberhalb des Drehtellers 3 über die gesamte, tangential an den Drehteller 3 anschließenden Führungsbahn 5 parallel zu und in einem kleinen Abstand von der Führungskante 6 erstreckt, vom Drehteller 2 abgezogen und in regelloser Folge entlang der Führungskante 6 der Führungsbahn 5 gefördert und mittels des der Führungsbahn 5 zugeordneten elektronischen Erkennungsmoduls 8 erkannt und gezählt.

Um den Durchmesser der Münzen 9 zu bestimmen, gehört zum elektronischen Erkennungsmodul 8 auch eine Vorrichtung 11 mit angeschlossener elektronischer Auswerteeinheit 12 (Fig. 4) zur Bestimmung des Durchmessers der Münzen 9. Die Vorrichtung 11 umfaßt einen mit einer Spule 14 umwickelten U-förmigen Ferritkern 15, der mit den freien Enden 16 seiner Pole 17,18 senkrecht zur Führungskante 6 gerichtet und in einem definierten Abstand D zu der Führungskante 6 angeordnet ist.Der eine Pol 18 befindet sich in der Führungsbahn 5 derart, daß seine Oberfläche bündig mit der Oberfläche der Führungsbahn 5 liegt, wie es in Fig. 2 und 3 ersichtlich ist. Der andere Pol 17 befindet sich im Abstand der Weite W des Luftspaltes des U-förmigen Ferritkernes 15 oberhalb der Führungsbahn 5. Die Weite W des Luftspaltes ist mindestens so groß wie die größte Dicke der dicksten Münze 9. Die Spule 14 befindet sich am die beiden Pole 17, 18 verbindenden Basisschenkel 19 des U-förmigen Ferritkernes 15.

Eine Münze 9, die vom Drehteller 2 kommend um das Anlaufkugellager 7 herum mittels des Transportriemens 13 gefördert wird, liegt mit ihrem Rand an der Führungskante 6 an und wird unter Wirkung des Transportriemens 13 ständig gegen die Führungskante 6 gedrückt. Die Münze 9 eines bestimmten Durchmessers taucht in den Luftspalt des U-förmigen Ferritkernes 15 um eine genau definierte Eintauchtiefe T ein.

An der Spule 14 des U-förmigen Ferritkernes 15 liegt eine Wechselspannung von mehreren 100 Khz an, wobei die Spule 14 zwischen den Schenkeln, d.h. Polen 17, 18 des U-Kernes 15 ein elektromagnetisches Wechselfeld erzeugt. Wenn die Münze 9 zwischen die U-Schenkel bzw. -Pole 17, 18 des U-förmigen Ferritkernes 15 eintaucht, wird aus dem elektromagnetischen Ferritteil aufgrund des Wirbelstromeffektes Energie entzogen. Die Höhe des Energieentzugs ist in etwa proportional der Eintauchtiefe T der Münze 9 in den U-förmigen Ferritkern 15 und wird nur in geringem Maße von der Legierung und der Dicke der Münze 9 beeinflußt. Mittels der elektronischen Auswerteeinheit 12, die in der Lage ist, entsprechend dem Energieentzug ein proportionales Ausgangssignal zur Verfügung zu stellen, kann direkt der Durchmesser der Münze 9 bestimmt werden.

Das in Fig. 4 dargestellte Blockdiagramm der elektronischen Auswerteeinheit 12 umfaßt einen HF-Generator 20, einen angeschlossenen Verstärker/Treiber 21, die über eine Leitung 22 direkt mit der Spule 14 des U-förmigen Ferritkernes 15 verbunden sind. Das andere Ende der Spulenwicklung 14 ist geerdet.

An die Verbindungsleitung 22 zwischen HF-Generator 20 bzw. Verstärker/Treiber 21 und Spule 14 des U-förmigen Ferritkernes 15 ist eine Parallelschaltung aus einem langsamen Peakdetect- und Hold-Bauelement 23 nebst nachgeschaltetem Verstärker 24 und einem schnellen Peakdetect- und Hold-Bauelement 25 nebst nachgeschaltetem Verstärker 26 angeschlossen, die jeweils mit einem Mikrocontroller 27 verbunden sind, welcher der Datenausgabe 28 dient.

Die Parallelschaltung aus dem langsamen Peakdetect- und Hold-Bauelement 23 und dem nachgeschaltetem Verstärker 24 erzeugt einen Leerlaufwert 30, der vom Meßwert 29 am Ausgang der anderen Paralellschaltung aus dem schnellen Peakdetect- und Hold-Bauelement 25 nebst nachgeschaltetem Verstärker 26 subtrahirt wird.

Der Sensor besteht aus dem U-förmigen Ferritkern 15, der mit einer Spule 14 aus HF-Litze bewickelt ist. Da Ferrit bruchempfindlich ist, wird der Sensor vorzugsweise in eine passende Kunststoff-Form eingesetzt. Der Ferritkern 15 wird zur Erfassung des Durchmessers der Münze 9 gemäß Fig. 2 und 3 in die Laufplatte der Führungsbahn 5 von Münzzählmaschinen eingesetzt. Der Sensor wird so ausgerichtet, daß beim Vorbeiführen einer Münze 9 um einen Referenzpunkt die Münze 9 entsprechend ihrem Durchmesser in den Sensor eintaucht, wie es in Fig. 3 dargestellt ist.

Die Vorteile des Verfahrens bzw. der Vorrichtung sind:
1. Es wird ein proportionales, lineares Ausgangssignal zur Verfügung gestellt, aufgrund dessen die Vorrichtung zur Bestimmung des Durchmessers von Münzen 9 in Form des U-förmigen Ferritkernes 15 bei ein- und derselben Bauform auch für unterschiedliche Währungen eingesetzt werden kann.
2. Das Verfahren und die Vorrichtung sind sehr kostengünstig, weil für die meisten Währungen nur eine Standard-Bauform der Vorrichtung eingesetzt werden muß, da die elektronische Auswerteeinheit 12 nur ein Sensorsignal verarbeiten muß und weil die verwendeten elektronischen Bauelemente der elektronischen Auswerteeinheit 12 kostengünstige Bauelemente sind.
3. Der Abgleich bzw. die Zuordnung der Münzen 9 zu den Ausgangssignalen erfolgt elektronisch per Software. Aufwendige mechanische Justagen und Einstellungen sind bei dieser Vorrichtung nicht mehr notwendig. Die Vorrichtung kann in Verbindung mit der Führungsbahn 5, in welche diese eingebaut wird, vorabgeglichen werden.Die somit entstandene Baugruppe muß dann nur noch in die Münzzählmaschine montiert werden.

### BEZUGSZEICHENLISTE

- 1: Gehäuse
- 2: Drehteller
- 3: Achse
- 4: Pfeil
- 5: Führungsbahn
- 6: Führungskante
- 7: Anlaufkugellager
- 8: Erkennungseinrichtung
- 9: Ausfallöffnung
- 10: Rand
- 11: Vorrichtung
- 12: Auswerteeinheit
- 13: Transportriemen
- 14: Spule
- 15: Ferritkern
- 16: Ende
- 17,18: Pol
- 19: Basisschenkel
- 20: HF-Generator
- 21: Verstärker/Treiber
- 22: Leitung
- 23: Peakdetect-u.Hold-Bauelement
- 24: Verstärker
- 25: Peakdetect-u.Hold-Bauelement
- 26: Verstärker
- 27: Microcontroller
- 28: Datenausgabe
- 29: Meßwert
- 30: Leerlaufwert

## Patentansprüche

1. Verfahren zur Bestimmung des Durchmessers von Münzen (9), die in regelloser Folge auf einer Führungsbahn (5) entlang einer Führungskante (6) gefördert werden,
wobei die Münzen (9) durch den Luftspalt eines der Führungskante (6) zugeordneten U-förmigen Ferritkernes (15) geführt werden, dessen Spule (14) von einer wechselspannung beaufschlagt ist,
wobei der Rückfluß des magnetischen Feldes bei der jeder Münze (9) zugeordneten Eintauchtiefe (T) ermittelt und in einer Auswerteeinheit (12) aus dem Rückfluß des magnetischen Feldes der Durchmesser der Münze (9) bestimmt wird
**dadurch gekennzeichnet,**
**daß** ein mittels eines langsamen Peakdetect- und Hold-Bauelementes (23) mit nachgeschaltetem Verstärker (24) erzeuger Leerlaufwert (30) von einem Meßwert (29) subtrahiert wird, welcher mittels eines zum langsamen Peakdetect und Hold-Bauelement (23) parallel geschalteten schnellen Peakdetect- und Hold-Bauelementes (25) mit nachgeschaltetem Verstärker (26) erzeugt wird,
wobei in der Auswerteeinheit (12) aus der Differenz aus Meßwert (29) und Leerlaufwert (30) der Durchmesser der Münze (9) bestimmt wird.

2. Vorrichtung zur Durchführung des Verfahrens nach Anspruch 1, wobei der mit einer Spule (14) bewickelte Ferritkern (15) mit den freien Enden (16) seiner Pole (17,18) senkrecht zur Führungskante (6) gerichtet und in einem definierten Abstand (D) zu dieser angeordnet ist, wobei der eine Pol (18) in der Führungsbahn (5) und der andere Pol (17) im Abstand der Weite (W) des Luftspaltes oberhalb der Führungsbahn (5) angeordnet ist und die Weite (W) des Luftspaltes mindestens der größten Dicke der dicksten Münze (9) entspricht
**dadurch gekennzeichnet,**
**daß** an die Spule (14) des U-förmigen Ferritkernes (14) eine Parallelschaltung aus einem langsamen Peakdetect- und Hold-Bauelement (23) mit nachgeschaltetem Verstärker (24) und einem schnellen Peakdetect- und Hold-Bauelement (25) mit nachgeschaltetem Verstärker (26) angeschlossen sind, welche jeweils mit einem Mikrocontroller (27) verbunden sind.

## Claims

1. A method for determining the diameters of coins (9), which are transported in an irregular sequence on a guide track (5) along a guide edge (6),
the coins (9) being guided through the air gap of a U-shaped ferrite core (15) assigned to the guide edge (6), to the coil (14) of said ferrite core (15) an a.c. voltage being applied,
the reflux of the magnetic field being detected at the penetration depth (T) assigned to every coin (9), and the diameter of the coin (9) being determined in an evaluation unit (12) from the reflux of the magnetic field,
**characterized by**
that an idle value (30) generated by means of a slow peak-detect and hold component (23) with an amplifier (24) connected in series is subtracted from a measured value (29), which is generated by means of a fast peak-detect and hold component (25) with an amplifier (26) connected in series in parallel to said slow peak-detect and hold component (23),
in the evaluation unit (12) from the difference of the measured value (29) and the idle value (30), the diameter of the coin (9) being determined.

2. A device for carrying-out the method according to claim 1, the ferrite core (15) wrapped with a coil (14) being directed with the free ends (16) of its poles (17, 18) vertically to the guide edge (6) and being arranged at a defined distance (D) therefrom, one pole (18) being arranged in the guide track (5) and the other pole (17) being arranged at the distance of the width (W) of the air gap above the guide track (5), and the width (W) of the air gap corresponding at least to the largest thickness of the thickest coin (9),
**characterized by**
that to the coil (14) of the U-shaped ferrite core (15) a parallel circuit of a slow peak-detect and hold component (23) with an amplifier (24) connected in series and a fast peak-detect and hold component (25) with an amplifier (26) connected in series are connected, which are respectively connected to a microcontroller (27).

## Revendications

1. Procédé pour déterminer le diamètre de pièces de monnaie (9), qui sont transportées en une séquence irrégulière sur une voie de guidage (5) le long d'une arête de guidage (6),
les pièces de monnaie (9) étant guidées à travers l'entrefer d'un noyau de ferrite (15) en U coordonné avec l'arête de guidage (6), à la bobine (14) de ce noyau de ferrite (15) une tension c.a. étant appliquée,
le reflux du champ magnétique étant déterminé à la profondeur de pénétration (T) coordonnée avec chaque pièce de monnaie (9), et le diamètre de la pièce de monnaie (9) étant déterminé dans une unité d'exploitation (12) à partir du reflux du champ magnétique,
**caractérisé par** ce
qu'une valeur à vide (30) générée au moyen d'un composant peak-detect et hold lent (23) avec un amplificateur (24) raccordé en série est soustraite d'une valeur mesurée (29), qui est générée au moyen d'un composant peak-detect et hold rapide (25) avec un amplificateur (26) raccordé en série en parallèle à ce composant peak-detect et hold lent (23),
dans l'unité d'exploitation (12), le diamètre de la pièce de monnaie (9) étant déterminé à partir de la différence de la valeur mesurée (29) et la valeur à vide (30).

2. Dispositif pour la mise en oeuvre du procédé selon la revendication 1, le noyau de ferrite (15) étant pourvu d'une bobine (14) et dirigé avec les extrémités libres (16) de ses pôles (17, 18) verticalement par rapport à l'arête de guidage (6) et étant arrangé à une distance (D) défini de celle-ci, un pôle (18) étant arrangé dans la voie de guidage (5) et l'autre pôle (17) étant arrangé à une distance de la largeur (W) de l'entrefer au-dessus de la voie de guidage (5), et la largeur (W) de l'entrefer correspondant au moins à l'épaisseur la plus large de la pièce de monnaie (9) la plus épaisse,
**caractérisée par** ce
qu'à la bobine (14) du noyau de ferrite (15) en U, un circuit parallèle d'un composant peak-detect et hold lent (23) avec un amplificateur (24) raccordé en série et un composant peak-detect et hold rapide (25) avec un amplificateur (26) raccordé en série est raccordé, qui sont respectivement raccordés à un microcontrôleur (27).
